# EUROPÄISCHE PATENTSCHRIFT

(11) **EP 0 779 949 B1**
(45) Veröffentlichungstag und Bekanntmachung des Hinweises auf die Patenterteilung: **09.08.2000**
(21) Anmeldenummer: 96901744.1
(22) Anmeldetag: 19.01.1996
(51) Int. Cl.: F02M 47/02, F02M 61/08, F02M 61/16, F02M 63/02

(54) **KRAFTSTOFFEINSPRITZEINRICHTUNG FÜR BRENNKRAFTMASCHINEN**
FUEL INJECTION DEVICE FOR INTERNAL COMBUSTION ENGINES
SYSTEME D'INJECTION DE CARBURANT POUR MOTEURS A COMBUSTION INTERNE

(30) Priorität: 15.02.1995 DE 19504849
(43) Veröffentlichungstag der Anmeldung: 25.06.1997
(73) Patentinhaber: ROBERT BOSCH GMBH, 70442 Stuttgart (DE)
(72) Erfinder: POTZ, Detlev, D-70193 Stuttgart (DE); LEWENTZ, Guenter, D-71282 Hemmingen (DE); MAIER, Ralf, D-73529 Schwaebisch Gmuend (DE); KAMPMANN, Stefan, D-70839 Gerlingen (DE); GORDON, Uwe, D-71706 Markgroeningen (DE); KREH, Andreas, D-70499 Stuttgart (DE); RODRIGUEZ-AMAYA, Nestor, D-70372 Stuttgart (DE)
(86) Internationale Anmeldenummer: EP9600230
(87) Internationale Veröffentlichungsnummer: WO9625596

(56) Entgegenhaltungen:
- DE-A- 4 325 904
- DE-A- 4 340 305
- US-A- 4 905 908
- US-A- 5 048 489
- Patent Abstracts of Japan, Band 9, Nr 326(M-441); & JP,A,60159368 (SABUROU NAKAMURA), 1985-08-20

## Beschreibung

### Stand der Technik

Die Erfindung geht von einer Kraftstoffeinspritzeinrichtung für Brennkraftmaschinen nach der Gattung des Patentanspruchs 1 aus. Bei einer derartigen aus der Fachzeitschrift ATZ/MTZ Sonderheft Motor und Umwelt 1992 Seite 28 bis 30 bekannten Kraftstoffeinspritzeinrichtung fördert eine Hochdruckpumpe Kraftstoff aus einem Niederdruckraum in einen Hochdrucksammelraum (Common-rail) und baut dort ein Kraftstoffhochdruckniveau, das unabhängig von der Motordrehzahl für die Einspritzung zur Verfügung steht. Vom Hochdrucksammelraum führen der Anzahl der Einspritzstellen entsprechende Hochdruckleitungen zu den einzelnen, in den Brennraum der zu versorgenden Brennkraftmaschine ragenden Einspritzventilen ab, wobei die Hochdruckleitungen an diesen in einen das Ventilglied in Öffnungsrichtung beaufschlagenden Druckraum münden. Die Steuerung der Öffnungshubbewegung der Ventilglieder der als "nach innen öffnende Einspritzdüsen" ausgebildeten Einspritzventile erfolgt dabei mittels eines 3/2-Wegeventils, das in eine von der Hochdruckleitung abzweigende Teilleitung eingesetzt ist, die in einen, das Ventilglied in Schließrichtung beaufschlagenden Steuerraum mündet. Dabei ist die in Schließrichtung wirkende Druckangriffsfläche am Ventilglied des Einspritzventils größer als die in Öffnungsrichtung wirkende Druckfläche, so daß das Ventilglied bei mit Hochdruck beaufschlagtem Steuerraum an seinen Ventilsitz gepreßt gehalten wird. Soll eine Einspritzung erfolgen, verbindet das 3/2-Wegeventil den Steuerraum mit einem Kraftstofftank, so daß sich der Druck im Steuerraum in den Tank entspannt und die am Ventilglied angreifende Öffnungskraft nunmehr ausreicht, das Ventilglied vom Sitz abzuheben, so daß Kraftstoff über die Einspritzöffnungen eingespritzt werden kann. Zum Schließen des Einspritzventils wird der Steuerraum erneut mit der Hochdruckleitung verbunden. Für eine Formung des Einspritzverlaufes ist dabei eine Drossel in die Verbindungsleitung zwischen 3/2-Wegeventil und Steuerraum und für ein rasches Schließen des Ventilgliedes am Ende der Einspritzung ein in Richtung Steuerraum öffnendes Rückschlagventil eingesetzt.
Dabei weist die bekannte Kraftstoffeinspritzeinrichtung jedoch den Nachteil auf, daß mit den verwendeten Einspritzventilen keine variablen Einspritzquerschnitte möglich sind. Dies führt insbesondere bei niedriger Drehzahl und Last infolge des sehr hohen Einspritzdrucks im Hochdrucksammelraum zu sehr kurzen Einspritzdauern, die sich dabei nachteilig auf die Kraftstoffaufbereitung im Brennraum und in Folge auf die Qualität der Verbrennung auswirken.
Zudem ist die Verwendung eines komplizierten 3/2-Wegeventils zur Steuerung des Einspritzvorganges sehr aufwendig, so daß die Herstellung der bekannten Kraftstoffeinspritzeinrichtung aufwendig und kostenintensiv ist.

Eine Kraftstoffeinspritzeinrichtung gemäß Oberbegriff von Anspruch 1 ist aus der DE-A-4 325 904 bekannt.

### Vorteile der Erfindung

Die erfindungsgemäße Kraftstoffeinspritzeinrichtung für Brennkraftmaschinen mit den kennzeichnenden Merkmalen des Patentanspruchs 1 hat demgegenüber den Vorteil, daß das bekannte Common-rail-Einspritzsystem dahingehend verbessert werden kann, daß die Vorteile des ständig zur Verfügung stehenden hohen Einspritzdruckes durch einen variablen, über mindestens ein Steuerventil steuerbaren Einspritzquerschnitt am Einspritzventil konsequent ausgenutzt werden können. Dies wird durch die Verwendung eines Einspritzventils mit nach außen öffnendem Ventilglied ermöglicht, über dessen einstellbaren Öffnungshub ein variabler Einspritzquerschnitt steuerbar ist. Das Einspritzventil der nach außen öffnenden Bauart ist dabei stufenlos steuerbar, wozu ein in Abhängigkeit vom Ventilgliedhub aufsteuerbarer Ringspalt zwischen dem Schließkopf und dem Ventilsitz den Einspritzquerschnitt bildet. Vorzugsweise soll der Einspritzquerschnitt mittels eines dem Dichtquerschnitt vorgeschalteten Schieberventils gesteuert werden, das in seinem Ventilglied z.B. mehrere geometrisch genau bestimmte Einspritzöffnungen aufweist, über deren Anordnung sich in Abhängigkeit vom Öffnungshub,bei deren Austauchen aus der Überdeckung mit dem Gehäuse präzise Einspritzquerschnitte einstellen lassen. Diese Einspritzöffnungen sind dabei vorzugsweise durch zwei axial übereinander liegende Spritzlochreihen gebildet, die während des Öffnungshubs des Ventilgliedes nacheinander aufgesteuert werden. Auf diese Weise ist es in konstruktiv einfacher Weise möglich durch einen bestimmten Ventilgliedhub nur die untere, brennraumnahe Spritzlochreihe aufzusteuern und so z.B. zunächst nur den halben Einspritzquerschnitt zu öffnen. Dabei werden am Ventilglied Steuermöglichkeiten vorgesehen, die ein Verharren des Ventilgliedes in dieser definierten Zwischenlage ermöglichen. Alternativ ist es jedoch auch möglich noch mehr Spritzlochreihen und definierte Verharrstellungen des Ventilgliedes vorzusehen. Dabei haben die genannten Spritzlöcher gegenüber dem Ringspalt den Vorteil, daß die Strahlrichtung und der Strahlverlauf des einzuspritzenden Kraftstoffes besser einstellbar ist.
Das beschriebene Aufsteuern nur eines verringerten Einspritzquerschnitts, vorzugsweise 50%, hat dabei insbesondere bei kleinen Drehzahlen und im Teillastbereich der zu versorgenden Brennkraftmaschine den Vorteil, daß die Einspritzdauer trotz hohem Einspritzdruck auf das optimale Maß für eine günstige Kraftstoffaufbereitung eingestellt werden kann.
Auf diese Weise kann an der erfindungsgemäßen Kraftstoffeinspritzeinrichtung durch die Kombination von veränderbarem Einspritzdruck und veränderbarem Einspritzquerschnitt bei frei wählbarem Einspritzzeitpunkt die Kraftstoffeinspritzung optimal auf die jeweiligen Betriebspunkte der Brennkraftmaschine angepaßt werden. Die Veränderung des Einspritzdruckes erfolgt dabei in bekannter Weise durch eine Druckregelung des Hochdrucksammelraumes.
Ein weiterer Vorteil wird durch die Verwendung eines einfachen 2/2-Wegeventils zur Steuerung des Einspritzvorganges am Einspritzventil erreicht, das dabei vorzugsweise durch einen Elektromagneten betätigt wird.

Die auf das Ventilglied des Einspritzventils aufgebrachte Schließkraft kann dabei durch eine Federkraft oder den Hochdruck im Einspritzsystem gebildet sein, wobei dazu die verschiedensten Steuerkonzepte am 2/2-Wegeventil möglich sind. So kann das Magnetventil das 2/2-Wegeventil z.B. stromlos offen oder geschlossen halten, so daß ein das brennraumseitige Ende des Ventilgliedes aufnehmender Rückstellraum im geschlossenen Zustand des Einspritzventils drucklos oder druckbeaufschlagt ist. Der das Ventilglied in einer definierten, nur die untere Spritzlochreihe aufsteuernden Lage haltende Zwischenanschlag kann in vorteilhafter Weise als hydraulischer Anschlag (zugesteuerte Bohrung) oder als mechanischer Anschlag (Wirksamwerden einer zweiten Feder) ausgebildet sein. Besonders vorteilhaft ist bei Verwendung des Systemdrucks als Schließkraft ein hydraulisch verstellbarer Schließkolben am Ventilglied, über dessen hydraulisch verstellbare axiale Erstreckung ein stufenlos einstellbarer Hubweg des Ventilgliedes möglich ist. Als Steuergröße für die Öffnungshubbewegung des Ventilgliedes kann dabei der Kraftstoffhochdruck im Einspritzsystem oder die Stellung des 2/2-Wegeventils verwendet werden.
Dabei weisen die verschiedenen Steuerkonzepte in Abhängigkeit von den Voraussetzungen an der zu versorgenden Brennkraftmaschine unterschiedliche Vorteile auf, weshalb lediglich vier Ausführungsmöglichkeiten erläutert werden, deren Merkmale jedoch untereinander austauschbar und kombinierbar sind. Weitere Vorteile und vorteilhafte Ausgestaltungen des Gegenstandes der Erfindung sind der Beschreibung, der Zeichnung und den Patentansprüchen entnehmbar.

### Zeichnung

Vier Ausführungsbeispiele der erfindungsgemäßen Kraftstoffeinspritzeinrichtung für Brennkraftmaschinen sind in der Zeichnung dargestellt und werden im folgenden näher erläutert.
Es zeigen die Figur 1 ein erstes Ausführungsbeispiel mit hydraulischer Schließkraft am Ventilglied des Einspritzventils und mit stromlos offenem 2/2-Wegemagnetventil, die Figur 2 eine vergrößerte Schnittdarstellung des Einspritzventils aus Figur 1 im Bereich der Einspritzöffnungen, die Figur 3 ein zweites Ausführungsbeispiel mit hydraulischer Schließkraft am Ventilglied, stromlos geschlossenem 2/2-Wegeventil und einem hydraulisch einstellbaren Schließkolben, die Figur 4 ein drittes Ausfühgrungsbeispiel bei dem die Schließkraft bei stromlos offenem 2/2-Wegemagnetventil durch eine Schließfeder aufgebracht wird und die Figur 5 ein viertes Ausführungsbeispiel, bei dem das 2/2-Wegemagnetventil stromlos geschlossen ist und die Schließkraft durch eine 2-Federanordnung erzeugt wird.

### Beschreibung der Ausführungsbeispiele

Das in der Figur 1 schematisch dargestellte erste Ausführungsbeispiel der Kraftstoffeinspritzeinrichtung für Brennkraftmaschinen weist eine Kraftstoffhochdruckpumpe 1 auf, die Kraftstoff aus einem Niederdruckraum 3, vorzugsweise dem Kraftstofftank, über eine Förderleitung 5 in einen Hochdrucksammelraum 7 fördert. Von diesem Hochdrucksammelraum 7 führen der Anzahl der Einspritzstellen entsprechende Hochdruckleitungen 9 zu den einzelnen, in den Brennraum der zu versorgenden Brennkraftmaschine ragenden Einspritzventilen 11 ab. Die Einspritzventile 11 weisen einen Ventilkörper 13 auf, mit einer zentralen Bohrung 15, in der ein kolbenförmiges Ventilglied 17 axial geführt ist, das an seinem brennraumseitigen Ende einen aus der Bohrung 15 ragenden, ein Ventilschließglied bildenden Schließkopf 19 aufweist. Der in der Figur 2 vergrößert dargestellte Schließkopf 19 weist dabei auf seiner dem Ventilkörper 13 zugewandten Seite eine, eine Dichtkante bildende Dichtfläche 21 auf, mit der er mit einer an der brennraumseitigen Stirnseite des Ventilkörpers 13 angeordneten Ventilsitzfläche 23 zusammenwirkt. Der Schließkopf 19 ragt mit einem gegenüber dem Kolbenschaft des Ventilgliedes 17 vergrößerten Querschnitt in einen im Durchmesser erweiterten Teil der Bohrung 15 und begrenzt so mit seiner brennraumabgewandten Stirnfläche 25 einen in der Bohrung gebildeten Druckraum 27, der sich über einen Ringspalt 29 zwischen der Wand der Bohrung 15 und dem Ventilgliedschaft bis an einen Kraftstoff-Zulaufkanal 32 im Ventilkörper 13 erstreckt. Dabei wird der vergrößerte Querschnitt am Schließkopf 19 vorzugsweise durch eine Hülse 26 gebildet, die am Schließkopf 19 befestigt ist und die dichtend axial an der Wand der Bohrung 15 gleitet. In dieser einen beweglichen Ventilschieber bildenden Hülse 26 sind vorzugsweise zwei axial übereinander liegende Reihen von Einspritzöffnungen (Spritzlochreihen) 28 vorgesehen, die so angeordnet sind, daß eine erste untere, brennraumnahe Reihe beim Austauchen des Ventilgliedes 17 aus der Bohrung 15 nach einem bestimmten Leerhub zuerst aufgesteuert wird, während die zweite obere Reihe erst beim weiteren Ventilgliedhub aus der Überdeckung mit der Bohrungswand des Ventilkörpers 13 gelangt. Zur Kraftstoffzuführung vom Ringspalt 29 an die Einspritzöffnungen 28 sind zudem Ausnehmungen 30 zwischen Ventilglied 17 und Hülse 26 vorgesehen.
Der Ringspalt 29 wird in der dem Schließkopf 19 abgewandten Richtung durch einen Gehäusesteg 31 begrenzt, in dem sich der Durchmesser der Bohrung 15 derart verringert, daß das Ventilglied 17 dichtend gleitverschiebbar geführt ist. An diesen Gehäusesteg 31 schließt sich in brennraumabgewandter Richtung ein durch eine erneute Durchmesservergrößerung der Bohrung 15 gebildeter Rückraum 33 an, in den das brennraumabgewandte Ende des Ventilgliedes 17 ragt und der durch einen Gehäusedeckel 35 verschlossen ist. Dabei weist das Ventilglied an seinem brennraumabgewandten Ende einen, ein Betätigungsteil bildenden Schließkolben 37 auf, der dichtend an der Wand des Rückraumes 33 gleitet und diesen so in einen unteren, brennraumseitigen, einen Rückstellraum 39 bildenden Teilraum und einen oberen, brennraumabgewandten, einen Entlastungsraum 41 bildenden Teilraum teilt, wobei die untere, brennraumseitige Ringstirnfläche des Schließkolben 37 eine Druckangriffsfläche 43 des Ventilgliedes 17 in Schließrichtung bildet, die größer als die in Öffnungsrichtung wirkende Stirnfläche 25 am Schließkopf 19 ist.
Zur Kraftstoffversorgung des Einspritzventils 11 und zur Steuerung der Öffnungshubbewegung des nach außen öffnenden Ventilgliedes 17 verzweigt sich die Hochdruckleitung 9 nahe am Einspritzventil 11 in zwei Teilleitungen, von denen eine erste Teilleitung 45 ungedrosselt in den Kraftstoffzulaufkanal 32 und weiter in den Druckraum 27 und eine zweite Teilleitung 47 in den Rückstellraum 39 des Rückraums 33 mündet, wobei die zweite Teileitung 47 durch ein darin eingesetztes, mittels eines Elektromagneten steuerbaren 2/2-Wegeventil 49 verschließbar ist.
Zur Druckentlastung des oberen Entlastungsraums 41 des Rückraums 33 führt eine Entlastungsleitung 51 von diesem in den Niederdruckraum 3 ab.
Für eine Steuerung der Öffnungshubbewegung führt eine Absteuerleitung 53 aus dem unten liegenden Rückstellraum 39 ab, die so in den Rückraum 33 mündet, daß sie vom Schließkolben 37 während seiner Hubbewegung nicht zusteuerbar ist und in die ein als 2/2-Wegeventil ausgebildetes Steuermagnetventil 55 eingesetzt ist, das die Absteuerleitung 53 in den Niederdruckraum 3 öffnet bzw. verschließt und das dabei für mehrere Einspritzventile verwendbar sein kann.
Desweiteren führt vom Rückstellraum 39 eine eine Drosselstelle 57 enthaltene Drosselleitung 59 in den Niederdruckraum 3 ab, deren Mündung so im Rückstellraum 39 angeordnet ist, daß sie nach Durchfahren eines bestimmten Öffnungshubweges vom Schließkolben 37 zusteuerbar ist, wobei diese Öffnungshubstellung des Ventilgliedes 17 dann der Aufsteuerung der unteren Spritzlochreihe entspricht.
Zur Begrenzung des maximalen Öffnungshubweges des Ventilgliedes 17 ist eine Anschlaghülse 61 in den Rückstellraum 39 eingesetzt, deren obere Ringfläche einen mit der Druckfläche 43 des Schließkolbens 37 zusammenwirkenden Anschlag bildet und das Durchgangsöffnungen für die zweite Teilleitung 47 und die Absteuerleitung 53 aufweist.

Das in den Figuren 1 und 2 dargestellte erste Ausführungsbeispiel arbeitet in folgender Weise.
Im geschlossenen Zustand des Einspritzventils 11 ist das 2/2-Wegeventil 49 offen (Elektromagnet stromlos), so daß sich der von der Hochdruckpumpe 1 im Hochdrucksammelraum 7 aufgebaute Kraftstoffhochdruck in den Rückstellraum 39 des Rückraumes 33 fortsetzt. Der an der Druckfläche 43 des Schließkolbens 37 angreifende Hochdruck hält das Ventilglied 17 mit seiner Dichtfläche 21 an die Ventilsitzfläche 23 gepreßt.
Zum Öffnen des Einspritzventils 11 unterbricht das 2/2-Wegeventil 49 (bestromt) die Verbindung des Rückraumes 33 mit dem Hochdrucksammelraum 7. Der Hochdruck im unteren Rückstellraum 39 baut sich über die Drosselleitung 59 ab, wobei sich dieser Vorgang und somit der Öffnungshubverlauf des Ventilgliedes 17 über die Drossel 57 einstellen läßt. Mit dem Abbau der auf das Ventilglied 17 wirkenden Schließkraft reicht nunmehr der im Druckraum 27 anliegende und über die Fläche 25 auf das Ventilglied 17 wirkende Öffnungsdruck aus, das Ventilglied 17 vom Ventilsitz 23 abzuheben und die Einspritzöffnungen 28 freizugeben.
Dabei verschiebt sich das Ventilglied 17 zunächst nur so weit, bis der Schließkolben 37 die Drosselleitung 59 zusteuert und der nunmehr verschlossene untere Rückstellraum 39 einen hydraulischen Anschlag bildet, wobei in dieser Stellung die untere Spritzlochreihe aufgesteuert ist. Soll der Öffnungshub des Ventilgliedes 17 fortgesetzt werden, öffnet das Steuerventil 55 die Absteuerleitung 53 und der Druck im unteren Rückstellraum 39 wird in den Niederdruckraum 3 entspannt, so daß das Ventilglied 17 seinen maxiamalen Öffnungsweg bis zur Anlage des Schließkolbens 37 an die Anschlaghülse 61 durchlaufen kann und dabei auch die zweite obere Spritzlochreihe der Einspritzöffnungen 28 aufsteuert. Soll ein Verharren des Ventilgliedes 17 in der Zwischenposition unterbleiben ist es über ein sofortiges Öffnen der Absteuerleitung 53 möglich, einen raschen maximalen Öffnungshub zu durchlaufen.
Für ein erneutes Schließen des Einspritzventils 11 wird das 2/2-Wegeventil wieder geöffnet, so daß sich im unteren Rückstellraum 39 bei nunmehr zugesteuerter Absteuerleitung 53 erneut der Kraftstoffhochdruck aufbaut, der das Ventilglied 17 auf seinen Ventilsitz 23 zurückverschiebt.
Das in der Figur 3 dargestellte zweite Ausführungsbeispiel unterscheidet sich zum ersten lediglich in der Art der Steuerung der Öffnungshubbewegung des Ventilgliedes weshalb bei dessen Beschreibung nur auf diese Bauteile eingegangen wird, wobei gleiche Bauteile analog zum ersten Ausführungsbeispiel bezeichnet sind.
In die von der Hochdruckleitung 9 abzweigende und in den unten liegenden Rückstellraum 39 mündende zweite Teilleitung 47 ist dabei nun eine Drosselstelle 63 eingesetzt. Zudem führt vom Rückstellraum 39 eine Steuerleitung 65 ab, die in den Niederdruckraum 3 mündet und die durch das nunmehr darin eingesetzte elektromagnetisch gesteuerte 2/2-Wegeventil 49 verschließbar ist.
Der Schließkolben 37 ist in der Figur 3 zweiteilig ausgebildet, wobei ein oberer, brennraumabgewandter Kolbenteil 67 fest mit dem in den Rückraum 33 ragenden Ende des Ventilgliedes 17 verbunden ist und ein unterer, brennraumzugewandter Kolbenteil 69 axial verschiebbar auf dem Ventilgliedschaft geführt ist. Der zwischen den Kolbenteilen 67, 69 eingeschlossene Raum bildet einen Einstellraum 71, der über eine aus dem Niederdruckraum 3 gespeiste, ein in Richtung Einstellraum 71 öffnendes Rückschlagventil 75 aufweisende Kraftstoffleitung 73 mit Kraftstoff befüllbar ist und der über eine von der Kraftstoffleitung 73 abzweigenden Teilleitung 77, die mittels eines Steuerventils 79 aufsteuerbar ist, in den Niederdruckraum 3 entlastbar ist. Eine zwischen den Kolbenteilen 67, 69 eingespannte Druckfeder 81 verschiebt die Kolbeteile 67, 69 bei entlastetem Rückraum 33 in ihre Ausgangslage.
Das in der Figur 3 dargestellte zweite Ausführungsbeispiel arbeitet in folgender Weise.
Bei geschlossenem Einspritzventil 11 ist das in die Steuerleitung 65 eingesetzte 2/2-Wegeventil 49 geschlossen (stromlos), so daß sich über die zweite Teilleitung 47 der Kraftstoffhochdruck im Rückstellraum 39 aufbaut, der den unteren Kolbenteil 69 in Schließrichtung des Ventilgliedes 17 beaufschlagt. Diese Schließkraft wird dabei je nach Befüllung des Einstellraumes 71 direkt oder über ein hydraulisches Polster auf den ventilgliedfesten oberen Kolbenteil 67 übertragen, so daß das Ventilglied 17 am Ventilsitz 23 gehalten wird.
Zum Öffnen des Einspritzventils 11 öffnet das 2/2-Wegeventil 49 (bestromt), so daß sich der Druck im Rückstellraum 39 in den Niederdruckraum 3 entspannt. In Folge dessen reicht der in Öffnungsrichtung auf das Ventilglied 17 wirkende Druck im Druckraum 27 aus, das Ventilglied 17 von seinem Sitz 23 abzuheben, wobei sich diese Öffnungshubbewegung bis zur Anlage des unteren Kolbenteils 69 an die Anschlaghülse 61 fortsetzt. Eine variable Hubsteuerung des Ventilgliedes, insbesondere ein Verharren des Ventilgliedes 17 in der nur die untere Spritzlochreihe aufsteuernden Position wird durch ein definiertes Befüllen des Einstellraumes 71 erreicht, wozu dieses Hydraulikvolumen für einen Minimalhub über die Kraftstoffleitung 73 vollständig aufgefüllt und für einen Maxiamalhub über das Steuerventil 79 entsprechend entleert wird, wobei auch Zwischenstellungen durch geeignetes Befüllen des Einstellraumes 71 möglich sind.
Das Schließen des Einspritzventils 11 erfolgt durch erneutes Schließen des 2/2-Wegeventils 49, wodurch sich der Schließdruck im Rückstellraum 39 des Rückstellraumes 33 wieder aufbaut und das Ventilglied 17 auf seinen Ventilsitz 23 zurückbewegt wird.

Das in der Figur 4 dargestellte dritte Ausführungsbeispiel unterscheidet sich zu den vorherigen Ausführungsbeispielen in der Art der auf das Ventilglied 17 aufgebrachten Schließkraft, die hier durch eine Federkraft erzeugt wird.
Dazu ist eine Ventilfeder 83 im Rückraum 33 angeordnet, die zwischen einem am brennraumabgewandten Ende des Ventilgliedes 17 angeordneten Federteller 85 und einer den Rückraum 33 brennraumseitig begrenzenden Ringschulter 87 eingespannt ist und die das Ventilglied 17 entgegen dem im Druckraum 27 anliegenden, das Ventilglied 17 in Öffnungsrichtung beaufschlagenden Kraftstoffhochdruck in Anlage am Ventilsitz 23 hält. Vom Rückraum 33 führt dabei eine Entlastungsleitung 51 ab, die in den Niederdruckraum 3 mündet und die über das darin eingesetzte 2/2-Wegeventil 49 verschließbar ist. Zudem mündet zwischen Rückraum 33 und 2/2-Wegeventil 49 die eine Verbindungsleitung zwischen der Hochdruckleitung 9 und dem Rückraum 33 bildende zweite Teilleitung 47 in die Entlastungsleitung 51, wobei in der zweiten Teilleitung 47 beim dritten Ausführungsbeispiel der erfindungsgemäßen Kraftstoffeinspritzeinrichtung eine Drosselstelle 57 eingesetzt ist. Das in der Figur 4 dargestellte dritte Ausführungsbeispiel arbeitet in folgender Weise.
Bei geschlossenem Zustand des Einspritzventils 11 ist das in der Entlastungsleitung 51 bzw. der zweiten Teilleitung 47 angeordnete 2/2-Wegeventil 49 offen (stromlos), so daß sich im Rückraum 33 kein Kraftstoffhochdruck aufbauen kann und die Ventilfeder 83 das Ventilglied 17 entgegen dem im Druckraum 27 anliegenden, in Öffnungsrichtung auf das Ventilglied 17 wirkenden Kraftstoffhochdruck am Ventilsitz 23 hält. Zum Öffnen des Einspritzventils 11 schließt das 2/2-Wegeventil 49 die druckentlastende Verbindung zwischen Rückraum 33 und Niederdruckraum 3, so daß sich über die zweite Teilleitung 47 der Kraftstoffhochdruck des Einspritzsystems im Rückraum 33 aufbaut. Dabei ist die nun am in den Rückraum 33 ragenden Ventilgliedteil angreifende resultierende Druckkraft in Öffnungsrichtung des Ventilgliedes 17 in Verbindung mit der im Druckraum 27 anstehenden Druckkraft größer als die Rückstellkraft der Ventilfeder 83, so daß das Ventilglied 17 vom Ventilsitz 23 abgehoben wird und die Einspritzöffnungen freigibt. Ein Verharren des Ventilgliedes 17 in einer zunächst nur die untere Spritzlochreihe aufsteuernden Position läßt sich dabei z.B. über eine progressive Kennlinie der Ventilfeder 83 oder einen definierten Leerhub erreichen, wobei als Steuerdruck der Kraftstoffhochdruck des Hochdrucksammelraums verwendet wird.
Zum Schließen des Einspritzventils am Ende des Einspritzvorganges öffnet das 2/2-Wegeventil 49 wieder die Entlastungsleitung 51 in den Niederdruckraum 3, so daß sich der Kraftstoffhochdruck im Rückraum 33 rasch entspannt und die Ventilfeder 83 das Ventilglied 17 an den Ventilsitz 23 zurückbewegt.

Beim in der Figur 5 dargestellten vierten Ausführungsbeispiel mündet die von der Hochdruckleitung 9 ausgehende zweite Teilleitung 47 direkt in den Rückraum 33, wobei die zweite Teilleitung 47 durch das darin eingesetzte 2/2-Wegeventil verschließbar ist. Die Druckentlastung des Rückraumes 33 erfolgt durch die von diesem in den Niederdruckraum 3 abführende Entlastungsleitung 51, die beim vierten Ausführungsbeispiel eine Drosselstelle 57 aufweist.
Die Schließ- bzw. Rückstellkraft auf das Ventilglied 17 wird durch eine 2-Federanordnung erzeugt, wozu am in den Rückraum 33 ragenden Schaftteil des Ventilgliedes zwischen dem am brennraumseitigen Ende angeordneten Federteller 85 und der den Rückraum 33 begrenzenden Ringschulter 87 ein Ringabsatz 89 vorgesehen ist. Dabei ist zwischen dem Federteller 85 und dem Ringabsatz 89 eine erste Ventilfeder 91 und zwischen Ringabsatz 89 und gehäusefester Ringschulter 87 eine zweite Ventilfeder 93 eingespannt, wobei die Federsteifigkeit der ersten Ventilfeder 91 kleiner als die der zweiten Ventilfeder 93 ist. Zur Einstellung des entgegen der Kraft der ersten Ventilfeder 91 durchlaufenen Vorhubbewegung des Ventilgliedes 17 ist beim beschriebenen Ausführungsbeispiel eine Hülse 95 an der federseitigen Ringstirnfläche des Federtellers 85 befestigt, deren dem Federteller 85 abgewandte Stirnfläche nach Durchlaufen einer Vorhubbewegung am Ringabsatz 89 anliegt und die dann, die erste Ventilfeder 91 abschaltend eine starre Verbindung zwischen Federteller 85 und Ringabsatz 89 herstellt, so daß beim weiteren Öffnungshub lediglich die zweite Ventilfeder 93 wirkt. Dieses Verharren in einer Zwischenstellung läßt sich alternativ auch ohne Hülse 95 erreichen, wobei dann beim Resthub beide Ventilfedern wirksam sind.
Das in der Figur 5 dargestellte vierte Ausführungsbeispiel arbeitet in folgender Weise.
Bei geschlossenem Einspritzventil 11 ist das in die Leitung 47 eingesetzte 2/2-Wegeventil 49 geschlossen (stromlos), so daß der Rückraum 33 über die eine definierte Drossel 57 enthaltene Entlastungsleitung 51 auf einen bestimmten Druck entlastet ist. Das Ventilglied 17 wird dabei durch die Kraft der Ventilfedern 91, 93 entgegen dem Druck im Druckraum 27 in Anlage am Ventilsitz 23 gehalten. Soll eine Einspritzung erfolgen, öffnet das 2/2-Wegeventil, so daß sich im Rückraum 33 der Kraftstoffhochdruck des Einspritzsystems aufbaut, der wie zur Figur 4 beschrieben das Ventilglied 17 in Öffnungsrichtung bewegt. Dabei wird zunächst entgegen der geringeren Federkraft der ersten Ventilfeder 91 ein Vorhub bis zur Anlage der Hülse 95 am Ringabsatz 89 durchlaufen, der ausreicht, die untere Spritzlochreihe am Ventilglied 17 aufzusteuern. In dieser Stellung kann das Ventilglied 17 durch getaktetes Ansteuern des 2/2-Wegeventiles 49 zur Aufrechterhaltung eines konstanten Drucks im Rückraum 33 gehalten werden. Soll der gesamte Einspritzquerschnitt am Ventilglied 17 aufgesteuert werden, wird die Druckzufuhr in den Rückraum 33 nicht unterbrochen, so daß der Kraftstoffdruck im Rückraum 33 derart ansteigt, daß das Ventilglied 17 entgegen der Kraft der zweiten Ventilfeder 17 weiter in eine Position verschoben wird, in der auch die zweite obere Spritzlochreihe aufgesteuert ist.
Zum anschließenden Schließen des Einspritzventils 11 wird das 2/2-Wegeventil 49 erneut geschlossen, so daß sich der Hochdruck im Rückraum 33 über die Entlastungsleitung 51 in den Niederdruckraum 3 entspannt und die Ventilfedern 91, 93 das Ventilglied 17 auf seinen Sitz 23 zurückbewegen.
Die Betätigung der 2/2-Wegesteuerventile 49 erfolgt dabei bei allen Ausführungsvarianten mittels eines Elektromagneten, der von einem nicht dargestellten elektronischen Steuergerät angesteuert wird, wobei das Steuergerät in bekannter Weise eine Vielzahl von Betriebsparametern der zu versorgenden Brennkraftmaschine verarbeitet.

Es ist somit in konstruktiv einfacher Weise möglich die Vorteile eines "Common-rail" Einspritzsystems mit den Vorteilen eines Einspritzventils der nach außen öffnenden Bauart zu verbinden, so daß nun neben einem frei wählbaren variablen Spritzbeginn- und ende und einem variablen Einspritzdruck auch ein variabler Einspritzquerschnitt frei über das gesamte Kennfeld der zu versorgenden Brennkraftmaschine einstellbar ist, wobei diese Kraftstoffeinspritzeinrichtung in einfacher Weise mit einem 2/2-Wegeventil steuerbar ist.

## Patentansprüche

1. Kraftstoffeinspritzeinrichtung für Brennkraftmaschinen, mit einer Kraftstoffhochdruckpumpe (1), die Kraftstoff aus einem Niederdruckraum (3) über eine Förderleitung (5) in einen Hochdrucksammelraum (7) fördert, der über Hochdruckleitungen (9) mit den einzelnen in den Brennraum der zu versorgenden Brennkraftmaschine ragenden Einspritzventilen (11) verbunden ist, wobei die Einspritzventile ein nach außen öffnendes Einspritzventilglied (17) aufweisen, das durch eine Betätigungseinrichtung, die von einer Steuereinrichtung gesteuert wird, steuerbare Öffnungshübe in Richtung Brennraum ausführt und dabei einen variablen Einspritzquerschnitt am Einspritzventil (11) öffnet, wobei das Einspritzventilglied (17) ständig vom Einspritzdruck in Öffnungsrichtung entgegen einer Schließkraft belastet ist **dadurch gekennzeichnet, daß** im Einspritzventil (11) ein Steuerdruckraum (39, 33) vorgesehen ist, der an eine am Einspritzventilglied (17) angeordnete Druckfläche (43, 69, 85) angrenzt und der über eine Hochdruckleitung (47), vom Hochdrucksammelraum mit Druckmittel versorgt wird und dessen Druck zur Variation der Schließkraft auf das Einspritzventilglied mittels mindestens eines in die Hochdruckleitung und/oder in eine aus dem Steuerdruckraum abführende Entlastungsleitung (53,73) eingesetzen von der Steuereinrichtung gesteuerten Steuerventils (49, 55, 79) gesteuert einstellbar ist.

2. Kraftstoffeinspritzeinrichtung nach Anspruch 1, dadurch gekennzeichnet, daß das Ventilglied (17) einen Ventilschaft aufweist, der durch eine Bohrung (15) eines Ventilkörpers (13) des Einspritzventils (11) geführt wird und an seinem brennraumseitigen Ende einen aus der Bohrung (15) ragenden, ein Ventilschließglied bildenden Schließkopf (19) aufweist, der auf seiner dem Ventilkörper (13) zugewandten Seite eine, eine Dichtkante bildende Dichtfläche (21) aufweist, mit der er mit einer an der brennraumseitigen Stirnseite des Ventilkörpers (13) angeordneten Ventilsitzfläche (23) zusammenwirkt und mit einem mit der Hochdruckleitung (9) verbundenen, zwischen dem Schaft des Ventilglieds (17) und der Wand der Bohrung (15) angeordneten Druckraum (27), der durch den Schließkopf (19) zum Brennraum hin begrenzt wird, wobei am Ventilglied (17) eine zwischen dem Ventilsitz (23) und dem Ventilschaft begrenzte, axial weisende Druckfläche 25 angeordnet ist. (Fig. 2)

3. Kraftstoffeinspritzeinrichtung nach Anspruch 2, dadurch gekennzeichnet, daß der Einspritzquerschnitt am Einspritzventil (11) durch eine Schieberventilanordnung gesteuert wird, deren beweglicher Schieberteil zusammen mit dem Ventilglied (17) verstellt wird und deren den Einspritzquerschnitt bildender Öffnungsquerschnitt stromaufwärts des Ventilsitzes (23) liegt.

4. Kraftstoffeinspritzeinrichtung nach Anspruch 3, dadurch gekennzeichnet, daß der Einspritzquerschnitt erst nach Durchlaufen eines bestimmten Hubs des Ventilgliedes (17) in Öffnungsrichtung aufgesteuert wird.

5. Kraftstoffeinspritzeinrichtung nach Anspruch 3, dadurch gekennzeichnet, daß ein Teil des Ventilgliedes (17) als das bewegliche Schieberteil ausgebildet ist, der im Bereich des Schließkopfes (19) in der Bohrung (15) geführt ist und zwei axial übereinander liegende Reihen von über seinen Umfang verteilten Einspritzöffnungen (28) aufweist, die vom Druckraum (27) ausgehend derart angeordnet sind, daß die Austrittsöffnungen der axial zueinander versetzten Einspritzöffnungen (28) während der Öffnungshubbewegung des Ventilgliedes (17) nacheinander durch Austauchen aus der Überdeckung mit der Bohrung (15) an der durch die Ventilsitzfläche (23) gebildeten Steuerkante zum Brennraum hin aufsteuerbar sind.(Fig. 2)

6. Kraftstoffeinspritzeinrichtung nach Anspruch 2, dadurch gekennzeichnet, daß das Ventilglied (17) an seinem dem Brennraum abgewandten Ende mit einem die Druckfläche aufweisenden Betätigungsteil verbunden ist, das mit der Druckfläche einen als Steuerdruckraum ausgebildeten Rückraum (33) im Ventilkörper (13) begrenzt, wobei zumindest in Wirkverbindung über dessen Hochdruckbefüllung oder -entlastung die Öffnungsbewegung und/oder Schließbewegung des Ventilgliedes (17) durch das Steuerventil steuerbar ist.

7. Kraftstoffeinspritzeinrichtung nach Anspruch 1, dadurch gekennzeichnet, daß das die Öffnungs- und Schließbewegung des Einspritzventils (11) steuernde Steuerventil in der Hochdruckleitung als elektrisch gesteuertes Wegeventil (49) ausgebildet ist.

8. Kraftstoffeinspritzeinrichtung nach Anspruch 7, dadurch gekennzeichnet, daß das elektrisch gesteuerte Wegeventil (49) ein Magnetventil ist.

9. Kraftstoffeinspritzeinrichtung nach Anspruch 6, dadurch gekennzeichnet, daß das Einspritzventil (11) über zwei Teilleitungen mit dem Hochdrucksammelraum (7) verbunden ist, von denen eine erste Teilleitung (45) den zwischen Ventilglied (17) und Bohrung (15) gebildeten, in Öffnungsrichtung auf das Ventilglied (17) wirkenden Druckraum (27) ständig mit dem Hochdrucksammelraum (7) verbindet und eine zweite Teilleitung (47) in einen, vom Druckraum (27) getrennten als Steuerdruckraum ausgebildeten Rückstellraum (39) mündet, wobei die Befüllung dieses Rückstellraumes (39) mit unter Hochdruck stehendem Kraftstoff mittels des als elektrisch gesteuertes Wegeventil (49) ausgebildeten Steuerventils steuerbar ist.

10. Kraftstoffeinspritzeinrichtung nach Anspruch 9, dadurch gekennzeichnet, daß das Betätigungsteil des Ventilgliedes (17) einen Schließkolben (37) aufweist, dessen brennraumseitige Stirnfläche eine Druckfläche (43) hat, über die das Ventilglied (17) in Schließrichtung beauschlagbar ist und die größer als die in Öffnungsrichtung wirkende Druckfläche (25) am Ventilglied (17) ist, wobei der Schließkolben (37) dichtend an der Wand des Rückraumes (33) gleitet und diesen so in einen oberen brennraumabgewandten entlasteten Entlastungsraum (39, 41) und den unteren brennraumzugewandten Rückstellraum (39) im Ventilkörper (13) teilt. (Fig. 1, 3)

11. Kraftstoffeinspritzeinrichtung nach Anspruch 10, dadurch gekennzeichnet, daß das elektrisch gesteuerte Wegeventil (49) in die zweite Teilleitung (47) der Hochdruckleitung (9) eingesetzt ist.(Fig. 1)

12. Kraftstoffeinspritzeinrichtung nach Anspruch 11, dadurch gekennzeichnet, daß das Wegeventil (49) als 2/2-Wegeventil ausgebildet ist und der Rückstellraum (39) ständig über eine Drossel (57) enthaltene Drosselleitung (59) mit dem Niederdruckraum (3) verbunden ist. (Fig. 1)

13. Kraftstoffeinspritzeinrichtung nach nach Anspruch 10, dadurch gekennzeichnet, daß eine vom Schließkolben (37) während seiner Hubbewegung nicht verschließbare Absteuerleitung (53) vom Rückstellraum (39) in den Niederdruckraum (3) abführt, die durch ein elektrisch gesteuertes Ventil (55) auf-bzw. zusteuerbar ist. (Fig. 1)

14. Kraftstoffeinspritzeinrichtung nach nach Anspruch 12, dadurch gekennzeichnet, daß die Drosselleitung (59) vom Rückstellraum (39) in den Niederdruckraum (3), nach Durchlaufen eines, die untere, brennraumseitige Reihe der Einspritzöffnungen (28) aufsteuernden Öffnungshubweges des Ventilgliedes (17) vom Schließkolben (37) verschlossen wird. (Fig. 1)

15. Kraftstoffeinspritzeinrichtung nach Anspruch 10, dadurch gekennzeichnet, daß ein Hubanschlag (61) im Rückstellraum (39) vorgesehen ist, an den der Schließkolben (37) mit seiner Druckangriffsfläche (43) nach Durchlaufen einer maximalen Öffnungshubbewegung zur Anlage kommt. (Fig. 1)

16. Kraftstoffeinspritzeinrichtung nach Anspruch 10, dadurch gekennzeichnet, daß in der zweiten Teilleitung (47) der Hochdruckleitung (9) eine Drosselstelle (63) angeordnet ist und, daß vom Rückstellraum (39) eine Absteuerleitung (65) in den Niederdruckraum (3) abführt, die durch das die Öffnungs- bzw. Schließbewegung des Ventilgliedes (17) steuernde Wegeventil (49) verschließbar ist. (Fig. 3)

17. Kraftstoffeinspritzeinrichtung nach Anspruch 15, dadurch gekennzeichnet, daß die axiale Erstreckung des Schließkolbens (37) in Richtung unterer Rückstellraum (39) veränderbar ist. (Fig. 3)

18. Kraftstoffeinspritzeinrichtung nach Anspruch 17, dadurch gekennzeichnet, daß der Schließkolben (37) aus zwei Kolbenteilen gebildet wird, von denen ein oberer, brennraumabgewandter Kolbenteil (67) fest mit dem Ventilglied (17) verbunden ist und ein unterer, brennraumzugewandter Kolbenteil (69) axial verschiebbar auf dem Schaft des Ventilgliedes (17) geführt ist, wobei zwischen den Kolbenteilen (67, 69) ein Einstellraum (71) eingeschlossen ist, von dem eine, von einem elektrisch gesteuerten Ventil (79) aufsteuerbare Kraftstoffleitung (73) in den Niederdruckraum (3) abführt sowie mit einer zwischen den Kolbenteilen (67, 69) eingespannten Druckfeder (81) im Einstellraum (71). (Fig. 3)

19. Kraftstoffeinspritzeinrichtung nach Anspruch 9, dadurch gekennzeichnet, daß der Schaft des Ventilgliedes (17) in einem Teil der Bohrung (15) dicht geführt ist, der den Rückraum (33) begrenzt und daß das Ventilglied (17) an seinem brennraumabgewandten, in den Rückraum (33) eintauchenden Ende einen Federteller (85) aufweist, zwischen dem und einer am Übergang der Bohrung (15) in den Rückraum (33) gebildeten Ringschulter (87) eine Ventilfeder (83) eingespannt ist, die das Ventilglied (17) in Schließrichtung beaufschlagt. (Fig. 4)

20. Kraftstoffeinspritzeinrichtung nach Anspruch 19, dadurch gekennzeichnet, daß in der zweiten Teilleitung (47) eine Drosselstelle (57) vorgesehen ist und daß vom Rückraum (33) eine Entlastungsleitung (51) in den Niederdruckraum (3) von der zweiten Teilleitung (47) abzweigt, in die ein die Öffnungsbewegung des Ventilglieds (17) steuerndes elektrisch gesteuertes Wegeventil (49) eingesetzt ist. (Fig. 4)

21. Kraftstoffeinspritzeinrichtung nach Anspruch 9, dadurch gekennzeichnet, daß das Ventilglied (17) an seinem brennraumabgewandten Ende einen Federteller (85) aufweist, zwischen dem und der durch eine Ringschulter (87) der Bohrung (15) im Ventilkörper (13) gebildeten Wand des Rückraumes (33) eine aus zwei Federn (91, 93) gebildete Ventilfederanordnung eingespannt ist, die das Ventilglied (17) in Schließrichtung beaufschlagen und die während der Öffnungshubbewegung des Ventilgliedes (17) nacheinander wirksam werden. (Fig. 5)

22. Kraftstoffeinspritzeinrichtung nach Anspruch 19 oder 21, dadurch gekennzeichnet, daß das die Öffnungsbewegung des Einspritzventils (11) steuernde Wegeventil (49) in die, in den Rückraum (33) mündende zweite Teilleitung (47) eingesetzt ist und daß eine, eine Drosselstelle (57) enthaltene Entlastungsleitung (51) in den Niederdruckraum (3) vom Rückraum (33) abführt. (Fig. 5)

## Claims

1. Fuel-injection device for internal-combustion engines, with a fuel high-pressure pump (1) which feeds fuel out of a low-pressure space (3) via a feed conduit (5) into a high-pressure collecting space (7) which is connected via high-pressure conduits (9) to the individual injection valves (11) projecting into the combustion space of the internal-combustion engine to be supplied, the injection valves having an outward-opening injection-valve member (17), which executes controllable opening strokes in the direction of the combustion space by an actuating means controlled by a control means and at the same time opens a variable injection cross section on the injection valve (11), the injection valve member (17) being loaded constantly by the injection pressure in the opening direction counter to a closing force, characterized in that in the injection valve (11) a control pressure space (39, 33) is provided, which is contiguous with a pressure surface (43, 69, 85) arranged on the injection valve member (17) and is supplied with pressure medium from the high-pressure collecting space via a high-pressure conduit (47) and the pressure of which is capable of being adjusted in a controlled manner, so as to vary the closing force on the injection valve member, by means of at least one control valve (49, 55, 79) which is inserted into the high-pressure conduit and/or into a relief conduit (53, 73) and which is controlled by the control means.

2. Fuel-injection device according to Claim 1, characterized in that the valve member (17) has a valve shank which is guided through a bore (15) of a valve body (13) of the injection valve (11) and which has, at its end located on the combustion-space side, a closing head (19) which projects out of the bore (15) and forms a valve-closing member and which, on its side facing the valve body (13), has a sealing face (21) which forms a sealing edge and by means of which it cooperates with a valve-seat face (23) arranged on that end face of the valve body (13) located on the combustion-space side, and with a pressure space (27) which is connected to the high-pressure conduit (9) and is arranged between the shank of the valve member (17) and the wall of the bore (15) and which is limited towards the combustion space by the closing head (19), there being arranged on the valve member (17) an axially pointing pressure surface (25) limited between the valve seat (23) and the valve shank. (Figure 2)

3. Fuel-injection device according to Claim 2, characterized in that the injection cross section on the injection valve (11) is controlled by a slide-valve arrangement, the movable slide part of which is adjusted together with the valve member (17) and the orifice cross section of which, forming the injection cross section, is located upstream of the valve seat (23).

4. Fuel-injection device according to Claim 3, characterized in that the injection cross section is opened only after the execution of a specific stroke of the valve member (17) in the opening direction.

5. Fuel-injection device according to Claim 3, characterized in that part of the valve member (17) is designed as the movable slide part which is guided in the bore (15) in the region of the closing head (19) and which has two rows, located axially one above the other, of injection orifices (28) which are distributed over its circumference and which, starting from the pressure space (27), are arranged in such a way that, during the opening-stroke movement of the valve member (17), the outlet orifices of the injection orifices (28) offset axially relative to one another can be opened towards the combustion space in succession as a result of emergence from overlap with the bore (15) at the control edge formed by the valve-seat face (23). (Figure 2)

6. Fuel-injection device according to Claim 2, characterized in that the valve member (17) is connected, at its end facing away from the combustion space, to an actuating part which has the pressure surface and with the pressure surface limits, in the valve body (13), a backspace (33) designed as a control pressure space the opening movement and/or closing movement of the valve member (17) being controllable by the control valve at least in operative connection via the high-pressure filling or high-pressure relief of the said backspace.

7. Fuel-injection device according to Claim 1, characterized in that the control valve controlling the opening and closing movement of the injection valve (11) and located in the high-pressure conduit is designed as an electrically controlled directional valve (49).

8. Fuel-injection device according to Claim 7, characterized in that the electrically controlled directional valve (49) is a solenoid valve.

9. Fuel-injection device according to Claim 6, characterized in that the injection valve (11) is connected to the high-pressure collecting space (7) via two part conduits, of which a first part conduit (45) constantly connects the pressure space (27), formed between the valve member (17) and bore (15) and acting on the valve member (17) in the opening direction, to the high-pressure collecting space (7) and a second part conduit (47) opens into a return space (39) which is separated from the pressure space (27) and is designed as a control pressure space, the filling of this return space (39) with fuel which is under high pressure being controllable by means of the control valve designed as an electrically controlled directional valve (49).

10. Fuel-injection device according to Claim 9, characterized in that the actuating part of the valve member (17) has a closing piston (37), of which the end face located on the combustion-space side has a pressure surface (43), via which the valve member (17) can be loaded in the closing direction and which is larger than the pressure surface (25) acting in the opening direction and located on the valve member (17), the closing piston (37) sliding sealingly on the wall of the backspace (33) and thus dividing the latter, in the valve body (13), into an upper relieved relief space (39, 41) facing away from the combustion space and the lower return space (39) facing the combustion space. (Figures 1 and 3)

11. Fuel-injection device according to Claim 10, characterized in that the electrically controlled directional valve (49) is inserted into the second part conduit (47) of the high-pressure conduit (9). (Figure 1)

12. Fuel-injection device according to Claim 11, characterized in that the directional valve (49) is designed as a 2/2-way valve, and the return space (39) is constantly connected to the low-pressure space (3) via a throttle conduit (59) containing a throttle (57). (Figure 1)

13. Fuel-injection device according to Claim 10, characterized in that a spill conduit (53) which cannot be closed by the closing piston (37) during its stroke movement leads off from the return space (39) into the low-pressure space (3) and can be opened and closed by means of an electrically controlled valve (55). (Figure 1)

14. Fuel-injection device according to Claim 12, characterized in that the throttle conduit (59) from the return space (39) into the low-pressure space (3) is closed by the closing piston (37) after an opening-stroke distance of the valve member (17), opening the lower row of injection orifices (28) on the combustion-space side, has been covered. (Figure 1)

15. Fuel-injection device according to Claim 10, characterized in that there is provided in the return space (39) a stroke stop (61), onto which the closing piston (37) comes to bear with its pressure application surface (43) after the execution of a maximum opening-stroke movement. (Figure 1)

16. Fuel-injection device according to Claim 10, characterized in that a restriction (63) is arranged in the second part conduit (47) of the high-pressure conduit (9), and in that a spill conduit (65) leads off from the return space (39) into the low-pressure space (3) and can be closed by the directional valve (49) controlling the opening and closing movement of the valve member (17). (Figure 3)

17. Fuel-injection device according to Claim 15, characterized in that the axial extent of the closing piston (37) in the direction of the lower return space (39) can be varied. (Figure 3)

18. Fuel-injection device according to Claim 17, characterized in that the closing piston (37) is formed from two piston parts, of which an upper piston part (67) facing away from the combustion space is fixedly connected to the valve member (17) and a lower piston part (69) facing the combustion space is guided axially displaceably on the shank of the valve member (17), there being enclosed between the piston parts (67, 69) a setting space (71), from which a fuel conduit (73) openable by an electrically controlled valve (79) leads off into the low-pressure space (3), and with a compression spring (81) clamped between the piston parts (67, 69) and located in the setting space (71). (Figure 3)

19. Fuel-injection device according to Claim 9, characterized in that the shank of the valve member (17) is sealingly guided in a part of the bore (15) which limits the backspace (33), and in that the valve member (17) has, at its end facing away from the combustion space and penetrating into the backspace (33), a spring plate (85), between which and an annular shoulder (87) formed at the transition of the bore (15) into the backspace (33) is clamped a valve spring (83) which loads the valve member (17) in the closing direction. (Figure 4)

20. Fuel-injection device according to Claim 19, characterized in that a restriction (57) is provided in the second part conduit (47), and in that a relief conduit (51) into the low-pressure space (3) branches off from the second part conduit (47), from the backspace (33), into which relief conduit (51) is inserted an electrically controlled directional valve (49) controlling the opening movement of the valve member (17). (Figure 4)

21. Fuel-injection device according to Claim 9, characterized in that the valve member (17) has, at its end facing away from the combustion space, a spring plate (85), between which and that wall of the backspace (33) formed by an annular shoulder (87) of the bore (15) in the valve body (13) is clamped a valve-spring arrangement which is formed from two springs (91, 93) and which load the valve member (17) in the closing direction and take effect in succession during the opening-stroke movement of the valve member (17). (Figure 5)

22. Fuel-injection device according to Claim 19 or 21, characterized in that the directional valve (49) controlling the opening movement of the injection valve (11) is inserted into the second part conduit (47) opening into the backspace (33), and in that a relief conduit (51) into the low-pressure space (3), the said relief conduit containing a restriction (57), leads off from the backspace (33). (Figure 5)

## Revendications

1. Installation d'injection de carburant de moteur à combustion interne comprenant
- une pompe à haute pression (1) transférant le carburant d'une chambre basse pression (3) par une conduite de transfert (5) dans une chambre collectrice haute pression (7) (rampe commune), reliée par des conduites à haute pression (9) aux différents injecteurs (11) pénétrant dans la chambre de combustion du moteur à combustion interne alimenté,
- les injecteurs ayant une aiguille (17) s'ouvrant vers l'extérieur et actionnée par une installation d'actionnement commandée par une installation de commande pour exécuter la course d'ouverture en direction de la chambre de combustion, et ouvrant ainsi une section d'éjection variable pour l'injecteur (11),
- l'aiguille d'injecteur (17) étant chargée en permanence par la pression d'injection, dans le sens de l'ouverture à l'opposé d'une force de fermeture,
caractérisée en ce que
l'injecteur (11) comporte une chambre de pression de commande (39, 33) délimitée par une surface de pression (43, 69, 85) de l'aiguille (17) et alimentée par une conduite haute pression (47) à partir de la chambre collectrice haute pression avec du fluide sous pression et dont la pression est commandée de manière réglable par l'installation de commande, pour modifier la force de fermeture exercée sur l'aiguille d'injecteur par au moins une vanne de commande (49, 55, 79), montée dans la conduite haute pression et/ou dans une conduite de décharge (53, 73) partant de la chambre de pression de commande.

2. Installation d'injection de carburant selon la revendication 1,
caractérisée en ce que
- l'aiguille (17) comporte une tige guidée par un perçage (15) du corps (13) de l'injecteur (11) et dont l'extrémité située du côté de la chambre de combustion comporte une tête d'obturation (19) formant un organe d'obturation de soupape dépassant du perçage (15), et ayant sur son côté tourné vers le corps d'injecteur (13), une surface d'étanchéité (21) formant une arête d'étanchéité par laquelle elle coopère avec une portée (23) sur la face frontale tournée vers la chambre de combustion du corps d'injecteur (13), et une chambre de pression (27) reliée à la conduite haute pression (9), entre la tige d'aiguille (17) et la paroi du perçage (15), cette chambre de pression étant délimitée du côté de la chambre de combustion par la tête d'obturation (19),
- l'aiguille (17) ayant une surface de pression (25) dirigée axialement, délimitée entre la portée (23) et la tige d'aiguille (figure 2).

3. Installation d'injection de carburant selon la revendication 2,
caractérisée en ce que
la section d'injection de l'injecteur (11) est commandée par un dispositif à soupape coulissante dont la partie coulissante mobile se règle avec l'aiguille (17) et dont la section d'ouverture formant la section d'injection se situe en aval de la portée (23).

4. Installation d'injection de carburant selon la revendication 3,
caractérisée en ce que
la section d'injection est commandée à l'ouverture seulement après que l'aiguille (17) ait parcouru une certaine course dans le sens de l'ouverture.

5. Installation d'injection de carburant selon la revendication 3,
caractérisée en ce qu'
une partie de l'aiguille (17) est réalisée comme partie coulissante mobile guidée au niveau de la tête d'obturation (19) dans le perçage (15) et comporte deux rangées axialement superposées d'orifices d'éjection (28) répartis à la périphérie, et qui sont disposés à partir de la chambre de pression (27) pour que les orifices de sortie des orifices d'éjection (28) décalés axialement soient ouverts pendant la course d'ouverture de l'aiguille (17), successivement, en sortant de la zone de recouvrement avec le perçage (15), au niveau de l'arête de commande formée par la portée (23), vers la chambre de combustion (figure 2).

6. Installation d'injection de carburant selon la revendication 2,
caractérisée en ce que
l'aiguille (17) est reliée à son extrémité non tournée vers la chambre de combustion à une pièce d'actionnement ayant une surface de pression délimitant avec la surface de pression, une chambre arrière (33) en forme de chambre de pression de commande dans le corps (13) de l'injecteur, et au moins dans la direction d'action par son remplissage à haute pression ou de sa décharge, la soupape de commande, assure le mouvement d'ouverture et/ou de fermeture de l'aiguille (17).

7. Installation d'injection de carburant selon la revendication 1,
caractérisée en ce que
la soupape de commande qui commande le mouvement d'ouverture et de fermeture de l'injecteur (11) est réalisée dans la conduite haute pression sous la forme d'un distributeur à commande électrique (49).

8. Installation d'injection de carburant selon la revendication 7,
caractérisée en ce que
le distributeur à commande électrique (49) est une électrovanne.

9. Installation d'injection de carburant selon la revendication 6,
caractérisée en ce que
l'injecteur (11) est relié par deux conduites à la chambre collectrice haute pression (7), la première conduite (45) reliant en permanence la chambre de pression (27) agissant sur l'aiguille (17) dans le sens de l'ouverture, entre l'aiguille (17) et le perçage (15), avec la chambre collectrice à haute pression (7) et une seconde conduite (47) débouchant dans une chambre de rappel (39), comme chambre de pression de commande, distincte de la chambre de pression (27), le remplissage de cette chambre de rappel (39) avec du carburant à haute pression étant commandé par une soupape de commande réalisée sous la forme d'un distributeur à tiroir, à commande électrique (49).

10. Installation d'injection de carburant selon la revendication 9,
caractérisée en ce que
- la pièce d'actionnement de l'aiguille (17) comprend un piston de fermeture (37) dont la face frontale du côté de la chambre de combustion possède une surface de pression (43) par laquelle l'aiguille (17) est sollicitée dans le sens de la fermeture, cette surface étant supérieure à la surface de pression (25) de l'aiguille (17) agissant dans le sens de l'ouverture,
- le piston de fermeture (37) glissant de manière étanche sur la paroi de la chambre arrière (33) et divisant celle-ci en une chambre de décharge (39, 41), supérieure, déchargée, située du côté non tourné vers la chambre de pression et une chambre de rappel (39), inférieure, tournée du côté de la chambre de combustion dans le corps (13) de l'injecteur (figures 1, 3).

11. Installation d'injection de carburant selon la revendication 10,
caractérisée en ce que
le distributeur à tiroir à commande électrique (49) est monté dans la seconde conduite (47) de la conduite à haute pression (9) (figure 1) .

12. Installation d'injection de carburant selon la revendication 11,
caractérisée en ce que
le distributeur (49) est un distributeur à 2/2 voies et la chambre de rappel (39) est reliée en permanence à la chambre basse pression (3) par une conduite (59) comportant un organe d'étranglement (57) (figure 1).

13. Installation d'injection de carburant selon la revendication 10,
caractérisée par
- une conduite de fin de commande (53) reliant la chambre de rappel (39) à la chambre basse pression (3), cette conduite ne pouvant être fermée par le piston de fermeture (37) au cours de sa course,
- cette conduite étant commandée à l'ouverture et à la fermeture par une soupape à commande électrique (55) (figure 1).

14. Installation d'injection de carburant selon la revendication 12,
caractérisée en ce que
la conduite d'étranglement (59) reliant la chambre de rappel (39) à la chambre basse pression (3) après le parcours du piston de fermeture (37) de l'aiguille (17) commandant la course d'ouverture de la rangée inférieure des orifices d'éjection (28) du côté de la chambre de combustion (figure 1) .

15. Installation d'injection de carburant selon la revendication 10,
caractérisée par
une butée de course (61) prévue dans la chambre de rappel (39) contre laquelle vient en appui le piston de fermeture (37) avec sa surface d'application de pression (43) après avoir parcouru une course d'ouverture maximale (figure 1).

16. Installation d'injection de carburant selon la revendication 10,
caractérisée par
un point d'étranglement (63) prévu dans la seconde conduite (47) de la conduite haute pression (9) et une conduite de fin de commande (65) relie la chambre de rappel (39) à la chambre basse pression (3), cette conduite pouvant être fermée par un distributeur à tiroir (49) commandant le mouvement d'ouverture ou de fermeture de l'aiguille (17) (figure 3).

17. Installation d'injection de carburant selon la revendication 15,
caractérisée en ce que
l'extension axiale du piston de fermeture (37) est variable en direction de la chambre de rappel inférieure (39) (figure 3).

18. Installation d'injection de carburant selon la revendication 17,
caractérisée en ce que
le piston de fermeture (37) se compose de deux parties dont la partie de piston supérieure (67) non tournée vers la chambre de combustion est solidaire de l'aiguille (17) et dont la partie inférieure (69) tournée vers la chambre de combustion est coulissante axialement sur le corps de l'aiguille (17), une chambre de réglage (71) étant formée entre les parties de piston (67, 69), une conduite de carburant (73) dont la commande d'ouverture est assurée par une soupape à commande électrique (79), est reliée à la chambre basse pression (3) et un ressort de compression (81) est logé dans la chambre de réglage (71) entre les parties de piston (67, 69) (figure 3).

19. Installation d'injection de carburant selon la revendication 9,
caractérisée en ce que
le corps de l'aiguille (17) est guidé de manière étanche dans une partie du perçage (15) délimitant la chambre arrière (33) et l'aiguille (17) comporte à son extrémité non tournée vers la chambre de combustion, dans la chambre arrière (33), une coupelle à ressort (85) entre laquelle et un épaulement annulaire (87) formé par un passage du perçage (15) dans la chambre arrière (33) est enserré un ressort (83) sollicitant l'aiguille (17) dans le sens de la fermeture (figure 4).

20. Installation d'injection de carburant selon la revendication 19,
caractérisée par
un point d'étranglement (57) dans la seconde conduite (47) et une conduite de décharge (51) relie la chambre arrière (33) à la chambre basse pression (3) en dérivant de la seconde conduite (47) munie d'un distributeur à tiroir (49) à commande électrique, qui agit sur la course d'ouverture de l'aiguille (17) (figure 4).

21. Installation d'injection de carburant selon la revendication 9,
caractérisée en ce que
l'aiguille (17) comporte une coupelle à ressort (85) à son extrémité non tournée vers la chambre de combustion et entre cette coupelle et un épaulement annulaire (87) du perçage (15) dans la paroi de la chambre arrière (33) réalisée dans le corps d'injecteur (13), il y a un montage à ressorts d'injecteur formé de deux ressorts (91, 93) sollicitant l'aiguille (17) dans le sens de la fermeture et ces ressorts agissent successivement au cours de la course d'ouverture de l'aiguille (17) (figure 5).

22. Installation d'injection de carburant selon la revendication 19 ou 21,
caractérisée en ce que
le distributeur à tiroir (49) commandant le mouvement d'ouverture de l'injecteur (11) est monté dans la seconde conduite (47) débouchant dans la chambre arrière (33) et une conduite de décharge (51) comportant un point d'étranglement (57) relie la chambre arrière (33) à la chambre basse pression (3) (figure 5).
